# EUROPÄISCHE PATENTSCHRIFT

(11) **EP 1 855 357 B1**
(45) Veröffentlichungstag und Bekanntmachung des Hinweises auf die Patenterteilung: **24.12.2008**
(21) Anmeldenummer: 06290778.7
(22) Anmeldetag: 11.05.2006
(51) Int. Cl.: H01R 13/24

(54) **Vorrichtung zum elektrischen Kontaktieren einer Kontaktfläche, Heizelement mit solch einer Vorrichtung und Gargerät mit solch einem Heizelement**
Device for electrically contacting a contacting surface, heating element with such a device and cooking apparatus with such a heating element
Dispositif pour contacter électriquement une surface de contact, élément de chauffage avec un tel dispositif et appareil de cuisson avec un tel élément

(43) Veröffentlichungstag der Anmeldung: 14.11.2007
(73) Patentinhaber: Frima SA, 68271 Wittenheim Cedex (FR)
(72) Erfinder: Lingenheil, Markus, 79206 Breisach/Oberrimsingen (DE); Wassmus, Reinhard, 86899 Landsberg/Lech (DE); Gluck, Pascal, 68100 Mulhouse (FR); Reimers, Wilhelm, 86854 Amberg (DE); Meye, Moritz, 86899 Landsberg/Lech (DE); Thiebaud, Fabrice, 67120 Duttlenheim (FR)
(74) Vertreter: Weber-Bruls, Dorothée

(56) Entgegenhaltungen:
- EP-A- 1 580 515
- EP-A1- 1 168 514
- GB-A- 1 076 715
- US-A1- 2002 197 891
- US-A1- 2005 064 765
- US-A1- 2005 064 766

## Beschreibung

Die Erfindung betrifft ein Gargerät mit zumindest einem Heizelement mit zumindest einer Kontaktfläche und einer Vorrichtung zum elektrischen Kontaktieren der Kontaktfläche.

Aus der GB 1,076,715 ist eine Vorrichtung zum elektrischen Kontaktieren einer Kontaktfläche, insbesondere eines flachen Leiters eines Heizelements, bekannt, die ein Gehäuse in Form eines Blocks zur Beherbergung eines Verbindungselementes mit einem Kontaktglied, das auf dem Leiter aufgedrückt ist, aufweist. Das Kontaktglied ist zu diesem Zweck federartig mit einer halbkreisförmigen Kontaktoberfläche, die im Gehäuse senkrecht zur Kontaktfläche bewegbar ist, ausgebildet.

In der EP 0 834 959 A2 ist eine Anschlußklemme mit einem bügelförmigen Grundkörper fenbart, in dem ein Führungsbolzen über Federkräfte einer Druckfeder einen elektrischen Leiter auf eine Sammelschiene drückt.

In der US 4,172,972 ist ein elektrischer Schiebeschalter beschrieben, der ein Kontaktglied aufweist, das mehrere Kontakte miteinander verbinden kann. Das Kontaktglied wird dabei durch eine Feder auf die Kontakte gedrückt.

Ferner ist aus der CH 420 316 ein Stecker bekannt, in dem ein Stößel innerhalb einer Hülse parallel zur Achse der Hülse bewegt werden kann, indem er durch eine Feder vorgespannt ist, so daß ein Kabel in der Hülse befestigt werden kann. Genauer gesagt kann der Stößel teilweise aus der Hülse gezogen werden, das Kabel in die Hülse eingeführt werden und der Stößel anschließend wieder losgelassen werden, so daß er das Kabel festklemmt.

Nachteilig an diesen bekannten Kontaktierungsvorrichtungen, insbesondere deren Befestigungsmöglichkeiten ist, daß beispielsweise bei einer Befestigung eines Kontaktgliedes an einem Heizelement, die entsprechende Verbindung aufgrund von unterschiedlichen thermischen Expansionskoeffizienten der verwendeten Materialen gestört und schließlich selbst gelöst werden kann, nämlich als Folge von translatorischen Relativbewegungen in Abhängigkeit von der Temperatur. Da ein Kontaktglied meistens auf eine Kontaktfläche aufgedrückt wird, kann es durch diese translatorischen Relativbewegungen, die im Mikrobereich liegen, zu einer Korrosion an der Oberfläche der Kontaktfläche bzw. des Heizelements, die B-Fritting oder Fritting-Korrosion genannt wird, kommen. Genauer gesagt wird es nach einigen Heiz- und Abkühlperioden zum Abtragen bzw. zur Erosion einer die Kontaktfläche darbietenden Kontaktschicht kommen, wodurch der Enge-Widerstand, also der Widerstand zwischen der Kontaktfläche und dem Kontaktglied, also der Kontaktpaarung, ansteigt, und zwar bis die Stromleitung unter Abbrand des Kontakt komplett zum Erliegen kommt. Dies hat meist zur Folge, daß schon nach einer kurzen Benutzungsdauer Kontaktglieder von elektrischen Heizelementen ausgetauscht werden müssen. Insbesondere bei Anwendungen mit hohen Temperaturen, wie 450 °C, und/oder mit stark wechselnden Temperaturen stellt dies eine Gefahr dar, wenn eine nicht festverbundene, d.h. verschweißte, verschraubte oder verlötete, Kontaktierung verwendet werden soll. Ferner entstehen bei normalen Kontaktpaarungen mit versilberten Kontaktgliedern, die durch ein Federblech auf eine Kontaktfläche aufgedrückt werden, durch besagte translatorischen Mikrobewegungen ein hoher Kontaktverschleiß und gegebenenfalls eine Lichtbogenbildung.

Besonders problematisch wird also der Einsatz einer Kontaktierungsvorrichtung bei Heizelementen von Gargeräten, die gerade in einem Temperaturbereich von 450°C arbeiten können müssen, und zwar auch mit großen Temperaturgradienten. Mit der Problematik der Kontaktierung von Heizelementen wird sich insbesondere im Rahmen der WO 2005/032214 A2, die ein Gargerät nach dem Oberbegriff des Anspruchs 1 Offenbart, auseinandergesetzt. Dort wird der Einsatz eines federelastischen Arretierelementes vorgeschlagen, das sich zwar grundsätzlich bewehrt hat, jedoch noch stets nicht optimiert ist.

Ferner ist in der EP 1 580 515 A1 eine Vorrichtung zum elektrischen Kontaktieren zweier Elektroden offenbart, in der ein im wesentlichen spitzes Kontaktglied, nämlich die eine Elektkrode, durch eine Feder bewegbar gelagert ist, deren Längsachse schräg zur Oberflächennormale einer Kontaktfläche der anderen Elektrode steht, so daß bei einer Annäherung von Kontaktglied und Kontaktfläche die Elektrode eine translatorische Relativbewegung parallel zur Elektrode ausführt.Aus der US 2005/0064765 A1 ist eine Vorrichtung zum elektrischen Kontaktieren zweier Konnektoren bekannt, bei der ein Kontaktglied des ersten Konnektors durch das Konnektorgehäuse derart gelagert ist, daß es relativ zur Oberflächennormalen einer Kontaktfläche des zweiten Konnektors nur eine schräge translatorische Bewegung ausführen kann. So findet beim Annähern des Kontaktgliedes an die Kontaktfläche eine Gleitbewegung parallel zur Kontaktoberfläche statt, die für eine Selbstreinigung der Kontaktfläche während des Kontaktierens sorgt.

In der US 2002/0197891 A1 sind Kontaktpins zum elektrischen Verbinden einer Platine mit einem Bauteil offenbart. Bei einer Annäherung einer Kontaktfläche des Bauteils an ein Kontaktglied führt ein zylinderausschnittförmiger Teil des Kontaktgliedes eine Rotationsbewegung durch, was zum Gleiten des Kontaktgliedes auf der Kontaktfläche führt.

In der EP 1 168 514 A1 ist ein Stecker für eine Aufnahmeeinheit beschrieben, der ein punktförmig zulaufendes Kontaktglied umfaßt, welches durch eine Feder und eine Halterung derart gelagert ist, daß das Kontaktglied bei einer Annäherung an die Kontaktfläche der Aufnahmeeinheit eine Relativbewegung parallel zur Kontaktfläche ausführt, also das Kontaktglied auf der Kontaktfläche gleitet, wobei die Relativbewegung sich aus einer Translations- und einer Rotationsbewegung zusammensetzt.

Aus der US 2005/0064766 A1 ist ein weiterer Stecker bekannt, der zylinderabschnittförmige Kontaktglieder aufweist, die jeweils durch eine Feder und eine Halterung derart gelagert sind, daß jedes Kontaktglied bei einer Annäherung an eine Kontaktfläche eine im wesentlichen translatorische Relativbewegung parallel zur Kontaktfläche ausführt, wobei das Kontaktglied auf der Kontaktfläche gleitet.

Aufgabe der Erfindung ist es, das gattungsgemäße Gargerät derart weiterzuentwickeln, daß es eine sichere und zuverlässige Stromübertragung bzw. Kontaktierung bei einem nicht festverbundenen Kontaktpaar langfristig und konstruktiv einfach gewährleistet.

Diese Aufgabe wird dadurch gelöst, daß die Vorrichtung ein Kontaktglied und ein Halteglied zum bewegbaren Lagern des Kontaktgliedes derart umfaßt, daß das Kontaktglied bei Beaufschlagung mit einer Kraft, insbesondere resultierend aus einer thermischen Expansion, eine Pendelbewegung im wesentlichen parallel zu der Kontaktfläche durchführt, um auf der Kontaktfläche abzurollen unter Vermeidung einer rein translatorischen Relativbewegung zwischen dem Kontaktglied und der Kontaktfläche.

Dabei ist bevorzugt, daß das Kontaktglied die Kontaktfläche zum Bereitstellen eines Kontakts in nur einem Kontaktpunkt berührt.

Mit der Erfindung wird auch vorgeschlagen, daß das Kontaktglied über zumindest ein Spannmittel auf die Kontaktfläche preßbar ist, wobei vorzugsweise das Spannmittel eine Feder umfaßt und/oder zumindest bereichsweise zwischen dem Kontaktglied und dem Halteglied angeordnet ist.

Ferner kann vorgesehen sein daß das Kontaktglied einen Stößel umfaßt, der insbesondere einen kugelabschnittsförmigen Bereich zum Anliegen an der Kontaktfläche aufweist.

Dabei kann vorgesehen sein, daß der Stößel zumindest bereichsweise im Halteglied angeordnet ist und/oder zumindest bereichsweise von einer die Feder bildenden Spiralfeder umgeben ist, wobei über die Feder sichergestellt ist, daß der Stößel mit seiner Längsachse im wesentlichen senkrecht zur Kontaktfläche auf dieselbe zu vorgespannt ist.

Es kann auch vorgesehen sein, daß der Stößel zumindest bereichsweise aus Edelstahl ausgebildet ist, und/oder zumindest ein Bereich des Stößels, der an der Kontaktfläche anliegt, insbesondere der kugelabschnittsförmige Bereich, Silber und Nickel umfaßt, vorzugsweise in Form einer Silber-Nickel-Niet ist.

Ferner wird vorgeschlagen, daß die Kontaktfläche durch eine Fläche aus einer Silberlegierung bzw. einer Silberfläche gebildet ist.

Bevorzugt ist erfindungsgemäß, daß das Halteglied eine elektrisch isolierende Hülse, vorzugsweise Keramikhülse, umfaßt, die zumindest das Kontaktglied, vorzugsweise das Kontaktglied und der Feder, zumindest bereichsweise umgibt.

Dabei kann vorgesehen sein, daß die Hülse eine zumindest abschnittsweise schräg zu ihrer Längsachse verlaufende, insbesondere sich konisch in Richtung der Kontaktfläche aufweitende, Innenfläche aufweist, um die Pendelbewegung des Kontaktgliedes zu erlauben.

Ferner kann dabei vorgesehen sein, daß der Winkel zwischen der Innenfläche der Hülse und der Längsachse der Hülse zwischen 1° und 3° liegt, insbesondere ungefähr 2° ist.

Bevorzugte erfindungsgemäße Ausführungsformen sind dadurch gekennzeichnet, daß das Heizelement ein flaches Heizelement, vorzugsweise ein Dickschichtheizelement, ist.

Ferner wird vorgeschlagen, daß die Kontaktfläche von dem Heizelement umfaßt ist.

Dabei kann vorgesehen sein, daß das Halteglied an dem Heizelement, insbesondere lösbar, befestigbar ist.

Mit der Erfindung werden dabei auch Ausführungsformen vorgeschlagen, die gekennzeichnet sind durch eine erste Platte, vorzugsweise erste Edelstahlplatte des Heizelements, über die das Halteglied mit dem Heizelement befestigt ist.

Dabei kann vorgesehen sein, daß die erste Platte eine, insbesondere im wesentlichen kreisförmige, erste Aussparung im Bereich der Kontaktfläche aufweist, um die Hülse aufzunehmen, wobei die Hülse vorzugsweise an ihrem der Kontaktfläche zugewandten Seite einen Vorsprung, wie in Form einer Umlaufkante, aufweist, der zum Festhalten der Hülse an der ersten Platte die letztere hintergreift.

Dabei werden Ausführungsformen vorgeschlagen, die gekennzeichnet sind durch eine zweite Platte, insbesondere in Form einer Edelstahlplatte, eine Schicht aus einem, insbesondere keramischen, Dielektrikum, eine Widerstandsschicht, eine Glasschicht, eine thermisch und/oder elektrisch isolierende Schicht, vorzugsweise in Form einer Mikaplatte, und/oder die erste Platte.

Dabei kann vorgesehen sein, daß zwischen der ersten und zweiten Edelstahlplatte die Schicht einem aus Dielektrikum, die Widerstandsschicht, die Glasschicht und die Mikaplatte festgehalten sind.

Weiterhin kann vorgesehen sein, daß die Mikaplatte eine zweite Aussparung für das Kontaktglied und/oder das Halteglied aufweist bzw. aufweisen.

Dabei kann vorgesehen sein, daß es einen Tiegel umfaßt, vorzugsweise mit einer Vielzahl von Heizelementen an zumindest einer Tiegelaußenwand, insbesondere am Tiegelboden.

Der Erfindung liegt somit die überraschende Erkenntnis zugrunde, daß unter Vermeidung einer rein translatorischen Relativbewegung zwischen einem Kontaktglied und einer Kontaktfläche, also einem Kontaktpaar, durch eine Pendelbewegung des Kontaktgliedes im wesentlichen parallel zu der Kontaktfläche das Kontaktpaar aufeinander abrollen kann. Also wird im wesentlichen ein Pendelkontakt zwischen dem Kontaktpaar aufrechterhalten, der dafür sorgt, daß der Enge-Widerstand zum einen bei den Pendelbewegungen des Kontaktgliedes relativ zur Kontaktfläche und zum anderen während der Lebensdauer einer erfindungsgemäßen Vorrichtung zum elektrischen Kontaktieren der Kontaktfläche durch das Kontaktglied auf einem konstant niedrigen Niveau verbleibt. Somit wird auch ein bislang übliches durch translatorische Mikrobewegungen verursachtes B-Fritting bzw. eine Fritting-Korrosion vermieden und eine hohe Temperaturstabilität, selbst bis zu 450°C, erreicht. Diese Vorteile werden durch eine vorzugsweise kugelabschnittsförmige Form eines die Kontaktfläche berührenden Bereichs des Kontaktgliedes verstärkt.

Ferner weist die erfindungsgemäße Vorrichtung vorteilhafterweise eine kompakte, in sich geschlossene und somit leicht integrierbare Bauform auf, nämlich aufgrund eines im wesentlichen hülsenförmigen, vorzugsweise isolierenden, Haltegliedes des Kontaktgliedes. Auch kann bei Verwendung eines Spannmittels, insbesondere in Form einer Feder, sichergestellt werden, daß die Kontaktkraft des Kontaktgliedes zum einen immer senkrecht zur Kontaktfläche steht, und zum anderen immer bestimmt und nahezu konstant ist. Diese Kontaktkraft bzw. Federkraft ist nämlich weitgehend exakt definiert und temperatur- und toleranzunabhängig. Die Verwendung eines Silber-Nickel-Niets als Bestandteil des Kontaktgliedes und einer Fläche aus einer Silberlegierung bzw. einer Silberfläche als Kontaktfläche führt zu einer besonders guten Kontaktmaterialpaarung, die aufeinander abgestimmt ist.

Folglich kann erfindungsgemäß durch die geeignete Auswahl von Materialen, Geometrien und Federkraft die Zuverlässigkeit einer Kontaktierung optimiert werden. Es kann nämlich zum einen der Kontaktverschleiß minimiert und zum anderen die Standfestigkeit der Kontakte maximiert werden, indem Mikrobewegungen zwischen den Kontaktpaaren, d. h. dem Kontaktglied und der Kontaktfläche, verschleißschonend in eine Abrollbewegung umgesetzt werden.

Ferner läßt sich die erfindungsgemäße Vorrichtung zum elektrischen Kontaktieren einer Kontaktfläche einfach kostengünstig herstellen. Ein Einsatz dieser Vorrichtung zur Kontaktierung von Heizelementen, insbesondere in Gargeräten, ist somit einfach möglich.

Weitere Merkmale und Vorteile der Erfindung ergeben sich aus der nachstehenden Beschreibung, in der ein Ausführungsbeispiel der Erfindung anhand schematischer Zeichnungen im Einzelnen erläutert wird. Dabei zeigt:
- Figur 1: eine erste perspektivische Darstellung einer Vorrichtung zum elektrischen Kontaktieren einer Kontaktfläche für einen Einsatz in einem erfindungsgemäßen Gargerät;
- Figur 2: eine zweite perspektivische Darstellung der Vorrichtung zum elektrischen Kontaktieren einer Kontaktfläche für einen Einsatz in einem erfindungsgemäßen Gargerät;
- Figur 3: eine Aufsicht der Vorrichtung zum elektrischen Kontaktieren einer Kontaktfläche für einen Einsatz in einem erfindungsgemäßen Gargerät;
- Figur 4: eine Seitenansicht der Vorrichtung zum elektrischen Kontaktieren einer Kontaktfläche für einen Einsatz in einem erfindungsgemäßen Gargerät; und
- Figur 5: eine vergrößerte Schnittansicht der Vorrichtung zum elektrischen Kontaktieren einer Kontaktfläche für einen Einsatz in einem erfindungsgemäßen Gargerät.

In Figur 1 ist eine Vorrichtung 1 zum elektrischen Kontaktieren einer Kontaktfläche, also eine Kontaktierungsvorrichtung, für einen Einsatz in einem erfindungsgemäßen Gargerät gezeigt, und zwar zum Kontaktieren eines Heizelements 10. Das Heizelement 10 besteht in der Regel aus einer ersten, nicht gezeigten Edelstahlplatte, worauf ein keramisches, nicht gezeigtes Dielektrikum aufgebracht ist, auf das wiederum eine Widerstandsschicht 12 aufgebracht ist. Die Widerstandsschicht 12 ist ihrerseits mit einer Glasschicht 14 beschichtet, die die Widerstandsschicht 12 vor Berührungen, Dampfbeaufschlagungen oder dergleichen beschützt. Die Glasschicht 14 ist zu diesem Zweck fest mit der Widerstandsschicht 12 verbunden. Auf der Glasschicht 14 ist eine Glimmer- oder Mikaplatte 16 als Pufferschicht angeordnet, insbesondere um das Heizelement 10 zum einen elektrisch und zum anderen thermisch zu isolieren, so daß dem Heizelement 10 zugeführte Wärmeenergie nur in eine Richtung, im Falle des Einsatzes in einem nicht gezeigten Tiegel in Richtung des Inneren des Tiegels, gerichtet bzw. abgestrahlt wird, also in Figur 1 nach unten. Selbstverständlich können auch andere Gegenstände mit einem solchen Heizelement 10 aufgeheizt werden. Auf der Mikaplatte 16 ist in der Regel eine zweite Edelstahlplatte 17 aufgebracht, die dazu verwendet wird, alle Schichten des Heizelements 10 zwischen den beiden Edelstahlplatten 17 über entsprechende Befestigungsvorrichtungen, insbesondere Nieten oder Schrauben, zusammenzupressen. Da die verschiedenen Schichten 12, 14, 16 und 17 unterschiedliche thermische Längenausdehnungskoeffizienten aufweisen, finden bei Temperaturschwankungen kleine Relativbewegungen zwischen den einzelnen Schichten statt.

Die erfindungsgemäße Kontaktierungsvorrichtung 1 weist eine elektrisch isolierende Keramikhülse 18 auf, in die ein Stößel 20 aus einem elektrisch leitenden Material, insbesondere einem Metall, bewegbar eingebracht ist. An dem einen von dem Heizelement 10 abgewandten Ende des Stößels 20 ist ein Kontaktbereich 22 vorgesehen, um diesen Stößel 20 elektrisch mit einer nicht gezeigten Stromquelle zu verbinden. Weitere Details zum Stößel, also zu seinen Komponenten und seinem Aufbau, werden weiter unten, insbesondere mit Bezug auf die Figuren 4 und 5 erläutert.

Figur 2 ist eine weitere perspektivische Ansicht der Vorrichtung 1 zum elektrischen Kontaktieren einer Kontaktfläche für einen Einsatz in einem erfindungsgemäßen Gargerät zu entnehmen, wobei dort wiederum das elektrische Heizelement 10 mit der Widerstandsschicht 12, der Glasschicht 14, der Mikaplatte 16 und der Edelstahlplatte 17 sowie die Keramikhülse 18, in die der Stößel 20 eingebracht ist, zu sehen sind. Die Keramikhülse 18 verläuft demnach über eine erste Aussparung 24 in der Edelstahlplatte 17 und eine zweite Aussparung 28 in der Mikaplatte 16, wobei der Durchmesser der ersten Aussparung 24 dem Außendurchmesser der Keramikhülse 18 im wesentlichen entspricht, während der Durchmesser der zweiten Aussparung 28 deutlich größer als der Außendurchmesser der Keramikhülse 18 ist. Ferner weist die Keramikhülse 18 an ihrem unteren, der Widerstandsschicht 12 zugewandten Ende eine vorspringende Umlaufkante 26 auf, die einen im Vergleich zum Durchmesser der ersten Aussparung 24 der Edelstahlplatte 17 größeren Außendurchmesser aufweist, damit die Keramikhülse 18 von der Edelstahlplatte 17 in der Vorrichtung 1 gehalten wird, wie später aus Figur 5 deutlicher ersichtlich sein wird.

Figur 3 zeigt die Vorrichtung 1 in einer Aufsicht, so daß im wesentlichen nur die Edelstahlplatte 17, die Keramikhülse 18 und der Stößel 20 mit seinem Kontaktbereich 22 zu sehen ist. Ferner sind eine rechteckige gestrichelte Linie 28 zur Veranschaulichung der zweiten Aussparung 28, darin eine erste kreisförmige gestrichelte Linie zur Veranschaulichung der Umlaufkante 26 der Keramikhülse 18 und konzentrisch darin eine zweite kreisförmige gestrichelte Linie zur Veranschaulichung der ersten Aussparung 24 angedeutet.

In Figur 4 sind im wesentlichen die gleichen Elemente wie in Figur 1 und 2 zu sehen, so daß diese mit den gleichen Bezugszeichen bezeichnet sind. Die Keramikhülse 18 ist demnach innen hohl, so daß sie eine (Spiral-) Feder 30 und den Stößel 20 aufnehmen kann, um den Stößel 20 in Richtung einer Kontaktfläche 32 aus Silber oder aus einer Silberlegierung auf der Widerstandsschicht 12 zu drücken bzw. pressen.

Figur 5 ist eine detaillierte Schnittansicht der Vorrichtung 1 zum elektrischen Kontaktieren einer Kontaktfläche für einen Einsatz in einem erfindungsgemäßen Gargerät zu entnehmen, wobei die gleichen Elemente mit den gleichen Bezugszeichen versehen sind. Demnach weist der Stößel 20 an seinem anderen, unteren, der Widerstandsschicht 12 zugewandten Ende einen kugelabschnittsförmigen Niet 34 auf, die auf der Kontaktfläche 32 des Heizelements 10 "rollen" kann. Durch das Zusammenwirken des Niets 34, der aus einer Silber-NickelLegierung bestehen kann, mit dem Silber der Kontaktfläche 32 wird ein optimaler elektrischer Kontakt zwischen dem Stößel 20 und der Kontaktfläche 32 gewährleistet und zwar aufgrund einer Rollbewegung, die durch eine Pendelbewegung des Stößels 20 im wesentlichen parallel zur Kontaktfläche 32 bzw. senkrecht zur Achse des Stößels 20 unterstützt wird. Zu diesem Zweck weist die Innenfläche 36 der Keramikhülse 18 eine leicht konische Form auf, die sich zum Heizelement 10, genauer gesagt zur Widerstandsschicht 12 hin öffnen. Dabei kann die Innenfläche 36 in einer besonders bevorzugten Ausführungsform ungefähr einen Winkel von 2° Grad zu einer Innenwand eines idealen Zylinders aufweisen.

Es ist auch vorstellbar, daß der Stößel 20 in einer anderen als der beschriebenen Weise befestigt wird, da es erfindungsgemäß nur darauf ankommt, daß der Stößel 20 mit dem Niet 34 auf der Kontaktfläche 32 eine Pendel- und Rollbewegung ausführen kann, so daß bei einer Relativbewegung zwischen der Keramikhülse 18 und/oder dem Stößel 20 einerseits und der Kontaktfläche 32 andererseits, nämlich aufgrund thermischer Expansionen, keine rein translatorischen Bewegungen zwischen dem Niet 34 und der Kontaktfläche 32 entstehen, also der Niet 34 sicher gleichmäßig auf die Kontaktfläche 32 gedrückt wird. Solche Relativbewegungen aufgrund unterschiedlicher thermischer Ausdehnungskoeffizienten der unterschiedlichen Materialen des Heizelementes 10 spielen sich im Mikrometerbereich ab, so daß die leicht konische Innenfläche 36 der Keramikhülse 18 genug Bewegungsspielraum für den Stößel 20 bereitstellt. Damit zudem der Stößel 20 gleichmäßig auf die Kontaktfläche 32 aufdrückt, ist die Feder 30 um den Stößel 20 angeordnet. Dabei ist zu bemerken, daß die Federkraft für jede Verstellung während einer Pendelbewegung auf die Kontaktfläche 32 im wesentlichen gleich ist. Ferner wird auch der Enge-Widerstand, d. h. der Widerstand zwischen der Kontaktfläche 32 und dem Stößel 20, auf einem konstant niedrigen Niveau gehalten, indem zwischen dem Niet 34 und der Kontaktfläche 32 aufgrund der kugelabschnittsförmigen Ausgestaltung des Niets 34 immer nur ein punktförmiger Kontakt vorhanden ist. Auch wird durch eine derartige Anordnung durch die Feder 30 erreicht, daß die Kontaktkraft zum einen immer bestimmt und dazu noch konstant ist und zum anderen immer senkrecht zur Kontaktfläche 32 steht.

Die in der vorstehenden Beschreibung, in den Ansprüchen sowie in den Zeichnungen offenbarten Merkmale der Erfindung können sowohl einzeln als auch in jeder beliebigen Kombination für die Verwirklichung der Erfindung in ihren verschiedenen Ausführungsform wesentlich sein.

## Patentansprüche

1. Gargerät mit zumindest einem Heizelement (10) mit zumindest einer Kontaktfläche (32) und einer Vorrichtung (1) zum elektrischen Kontaktieren der Kontaktfläche (32),
**dadurch gekennzeichnet, daß**
die Vorrichtung (1) ein Kontaktglied (20, 22, 26, 34) und ein Halteglied (18) zum bewegbaren Lagern des Kontaktgliedes (20, 22, 26, 34) derart umfaßt, daß das Kontaktglied (20, 22, 26, 34) bei Beaufschlagung mit einer Kraft, insbesondere resultierend aus einer thermischen Expansion, eine Pendelbewegung im wesentlichen parallel zu der Kontaktfläche (32) durchführt, um auf der Kontaktfläche (32) abzurollen unter Vermeidung einer rein translatorischen Relativbewegung zwischen dem Kontaktglied (20, 22, 26, 34) und der Kontaktfläche (32).

2. Gargerät nach Anspruch 1, **dadurch gekennzeichnet, daß**
das Kontaktglied (20, 22, 26, 34) die Kontaktfläche (32) zum Bereitstellen eines Kontakts in nur einem Kontaktpunkt berührt.

3. Gargerät nach Anspruch 1 oder 2, **dadurch gekennzeichnet, daß**
das Kontaktglied (20, 22, 26, 34) über zumindest ein Spannmittel (30) auf die Kontaktfläche (32) preßbar ist, wobei vorzugsweise das Spannmittel eine Feder (30) umfaßt und/oder zumindest bereichsweise zwischen dem Kontaktglied (20, 22, 26, 34) und dem Halteglied (18) angeordnet ist.

4. Gargerät nach einem der vorangehenden Ansprüche, **dadurch gekennzeichnet, daß**
das Kontaktglied einen Stößel (20, 22, 26, 34) umfaßt, der insbesondere einen kugelabschnittsförmigen Bereich (34) zum Anliegen an der Kontaktfläche (32) aufweist.

5. Gargerät nach Anspruch 4, **dadurch gekennzeichnet, daß**
der Stößel (20, 22, 26, 34) zumindest bereichsweise im Halteglied (18) angeordnet ist und/oder zumindest bereichsweise von einer die Feder (30) bildenden Spiralfeder umgeben ist, wobei über die Feder (30) sichergestellt ist, daß der Stößel (20, 22, 26, 34) mit seiner Längsachse im wesentlichen senkrecht zur Kontaktfläche (32) auf dieselbe zu vorgespannt ist.

6. Gargerät nach Anspruch 4 oder 5, **dadurch gekennzeichnet, daß**
der Stößel (20, 22, 26, 34) zumindest bereichsweise aus Edelstahl ausgebildet ist, und/oder zumindest ein Bereich des Stößels (20, 22, 26, 34), der an der Kontaktfläche (32) anliegt, insbesondere der kugelabschnittsförmige Bereich (34), Silber und Nickel umfaßt, vorzugsweise in Form einer Silber-Nickel-Niet ist.

7. Gargerät nach einem der vorangehenden Ansprüche, **dadurch gekennzeichnet, daß** die Kontaktfläche (32) durch eine Fläche aus einer Silberlegierung bzw. einer Silberfläche gebildet ist.

8. Gargerät nach einem der vorangehenden Ansprüche, **dadurch gekennzeichnet, daß**
das Halteglied (18) eine elektrisch isolierende Hülse, vorzugsweise Keramikhülse (18), umfaßt, die zumindest das Kontaktglied (20, 22, 26, 34), vorzugsweise das Kontaktglied (20, 22, 26, 34) und die Feder (30), zumindest bereichsweise umgibt.

9. Gargerät nach Anspruch 8, **dadurch gekennzeichnet, daß**
die Hülse (18) eine zumindest abschnittsweise schräg zu ihrer Längsachse verlaufende, insbesondere sich konisch in Richtung der Kontaktfläche (32) aufweitende, Innenfläche (36) aufweist, um die Pendelbewegung des Kontaktgliedes (20, 22, 26, 34) zu erlauben.

10. Gargerät nach Anspruch 9, **dadurch gekennzeichnet, daß**
der Winkel zwischen der Innenfläche (36) der Hülse (18) und der Längsachse der Hülse (18) zwischen 1° und 3° liegt, insbesondere ungefähr 2° ist.

11. Gargerät nach einem der vorangehenden Ansprüche, **dadurch gekennzeichnet, daß** das Heizelement (10) ein flaches Heizelement, vorzugsweise ein Dickschichtheizelement, ist.

12. Gargerät nach einem der vorangehenden Ansprüche, **dadurch gekennzeichnet, daß** die Kontaktfläche (32) von dem Heizelement (10) umfaßt ist.

13. Gargerät nach einem der vorangehenden Ansprüche, **dadurch gekennzeichnet, daß**
das Halteglied (18) an dem Heizelement (10), insbesondere lösbar, befestigbar ist.

14. Gargerät nach Anspruch 13, **gekennzeichnet durch**
eine erste Platte (17), vorzugsweise eine erste Edelstahlplatte des Heizelements (10), über die das Halteglied (18) mit dem Heizelement (10) befestigt ist.

15. Gargerät nach Anspruch 14, **dadurch gekennzeichnet, daß**
die erste Platte (17) eine, insbesondere im wesentlichen kreisförmige, erste Aussparung (24) im Bereich der Kontaktfläche (32) aufweist, um die Hülse (18) aufzunehmen, wobei die Hülse (18) vorzugsweise an ihrer der Kontaktfläche (32) zugewandten Seite einen Vorsprung, wie in Form einer Umlaufkante (26), aufweist, der zum Festhalten der Hülse (18) an der ersten Platte (17) die letztere hintergreift.

16. Gargerät nach einem der vorangehenden Ansprüche, **dadurch gekennzeichnet, daß**
das Heizelement eine zweite Platte, insbesondere in Form einer Edelstahlplatte, eine Schicht aus einem, insbesondere keramischen, Dielektrikum, eine Widerstandsschicht (12), eine Glasschicht (14), eine thermisch und/oder elektrisch isolierende Schicht, vorzugsweise in Form einer Mikaplatte (16), und/oder die erste Platte (17) umfaßt.

17. Gargerät nach Anspruch 16, **dadurch gekennzeichnet, daß**
zwischen der ersten und zweiten Edelstahlplatte (17) die Schicht einem aus Dielektrikum, die Widerstandsschicht (12), die Glasschicht (14) und die Mikaplatte (16) festgehalten sind.

18. Gargerät nach Anspruch 16 oder 17, **dadurch gekennzeichnet, daß**
die Mikaplatte (16) eine zweite Aussparung (28) für das Kontaktglied (20, 22, 26, 34) und/oder das Halteglied (18) aufweist bzw. aufweisen.

19. Gargerät nach einem der vorangehenden Ansprüche, **dadurch gekennzeichnet, daß**
es einen Tiegel umfaßt, vorzugsweise mit einer Vielzahl von Heizelementen an zumindest einer Tiegelaußenwand, insbesondere am Tiegelboden.

## Claims

1. Cooking device having at least one heating element (10) with at least one contact area (32), and an apparatus (1) for making electrical contact with the contact area (32), **characterized in that**
the apparatus (1) comprises a contact member (20, 22, 26, 34) and a retaining member (18) for movably mounting the contact member (20, 22, 26, 34) in such a way that the contact member (20, 22, 26, 34), when acted on by a force, in particular resulting from thermal expansion, carries out an oscillating movement substantially parallel to the contact area (32) in order to roll on the contact area (32), with a purely translatory relative movement between the contact member (20, 22, 26, 34) and the contact area (32) being avoided.

2. Cooking device according to Claim 1, **characterized in that**
the contact member (20, 22, 26, 34) touches the contact area (32) in order to establish contact at only one contact point.

3. Cooking device according to Claim 1 or 2,
**characterized in that**
the contact member (20, 22, 26, 34) can be pressed onto the contact area (32) by means of at least one clamping means (30), with the clamping means (30) preferably comprising a spring (30) and/or at least being arranged, at least in regions, between the contact member (20, 22, 26, 34) and the retaining element (18).

4. Cooking device according to one of the preceding claims, **characterized in that**
the contact member comprises a tappet (20, 22, 26, 34) which has, in particular, a region (34) in the shape of a section of a ball for bearing against the contact area (32).

5. Cooking device according to Claim 4, **characterized in that**
the tappet (20, 22, 26, 34) is arranged, at least in regions, in the retaining member (18), and/or is surrounded, at least in regions, by a helical spring which forms the spring (30), with the spring (30) ensuring that the tappet (20, 22, 26, 34) is prestressed relative to the contact area (32) with its longitudinal axis substantially perpendicular to the said contact area.

6. Cooking device according to Claim 4 or 5,
**characterized in that**
the tappet (20, 22, 26, 34) is formed, at least in regions, from stainless steel, and/or at least one region of the tappet (20, 22, 26, 34) which bears against the contact area (32), in particular the region (34) in the shape of a section of a ball, comprises silver and nickel, preferably in the form of a silver/nickel rivet.

7. Cooking device according to one of the preceding claims, **characterized in that**
the contact area (32) is formed by an area comprising a silver alloy or a silver area.

8. Cooking device according to one of the preceding claims, **characterized in that**
the retaining member (18) comprises an electrically insulating sleeve, preferably a ceramic sleeve (18), which surrounds, at least in regions, at least the contact member (20, 22, 26, 34), preferably the contact member (20, 22, 26, 34) and the spring (30).

9. Cooking device according to Claim 8, **characterized in that**
the sleeve (18) has an inner surface (36) which runs, at least in sections, obliquely to its longitudinal axis, in particular widens conically in the direction of the contact area (32), in order to permit the oscillating movement of the contact member (20, 22, 26, 34).

10. Cooking device according to Claim 9, **characterized in that**
the angle between the inner surface (36) of the sleeve (18) and the longitudinal axis of the sleeve (18) is between 1° and 3°, in particular approximately 2°.

11. Cooking device according to one of the preceding claims, **characterized in that**
the heating element (10) is a flat heating element, preferably a thick-layer heating element.

12. Cooking device according to one of the preceding claims, **characterized in that** the contact area (32) is enclosed by the heating element (10).

13. Cooking device according to one of the preceding claims, **characterized in that** the retaining element (18) can be, in particular detachably, fixed to the heating element (10).

14. Cooking device according to Claim 13,
**characterized by**
a first plate (17), preferably a first stainless steel plate of the heating element (10), by means of which the retaining member (18) is fixed to the heating element (10).

15. Cooking device according to Claim 14,
**characterized in that**
the first plate (17) has an, in particular substantially circular, first cutout (24) in the region of the contact area (32) in order to accommodate the sleeve (18), with the sleeve (18) preferably having, on its side which faces the contact area (32), a projection, for example in the form of a circumferential edge (26), which engages behind the first plate (17) in order to firmly hold the sleeve (18) on the said first plate (17).

16. Cooking device according to one of the preceding claims, **characterized in that**
the heating element comprises a second plate, in particular in the form of a stainless steel plate, a layer comprising an, in particular ceramic, dielectric, a resistance layer (12), a glass layer (14), a thermally and/or electrically insulating layer, preferably in the form of a mica plate (16), and/or the first plate (17).

17. Cooking device according to Claim 16,
**characterized in that**
the layer comprising a dielectric, the resistance layer (12), the glass layer (14) and the mica plate (16) are firmly held between the first and second stainless steel plates (17).

18. Cooking device according to Claim 16 or 17,
**characterized in that**
the mica plate or plates (16) has/have a second cutout (28) for the contact member (20, 22, 26, 34) and/or the retaining member (18).

19. Cooking device according to one of the preceding claims, **characterized in that**
it comprises a crucible, preferably with a large number of heating elements on at least one outer wall of the crucible, in particular on the crucible base.

## Revendications

1. Appareil de cuisson comprenant au moins un élément chauffant (10) avec au moins une surface de contact (32) et un dispositif (1) pour mettre en contact électriquement la surface de contact (32), **caractérisé en ce que**
le dispositif (1) comporte un élément de contact (20, 22, 26, 34) et un élément bloqueur (18) pour loger de manière mobile l'élément de contact (20, 22, 26, 34) de sorte que l'élément de contact (20, 22, 26, 34) effectue, lors de la sollicitation par une force résultant en particulier d'une expansion thermique, un mouvement pendulaire essentiellement de manière parallèle à la surface de contact (32), pour rouler sur la surface de contact (32) en évitant un mouvement relatif purement translatoire entre l'élément de contact (20, 22, 26, 34) et la surface de contact (32).

2. Appareil de cuisson selon la revendication 1, **caractérisé en ce que**
l'élément de contact (20, 22, 26, 34) est en contact avec la surface de contact (32) pour fournir un contact en seulement un point de contact.

3. Appareil de cuisson selon la revendication 1 ou 2, **caractérisé en ce que**
l'élément de contact (20, 22, 26, 34) peut être pressé sur la surface de contact (32) par l'intermédiaire d'au moins un moyen de serrage (30), le moyen de serrage comportant de préférence un ressort (30) et/ou étant agencé au moins par endroits entre l'élément de contact (20, 22, 26, 34) et l'élément bloqueur (18).

4. Appareil de cuisson selon l'une quelconque des revendications précédentes, **caractérisé en ce que**
l'élément de contact comporte un coulisseau (20, 22, 26, 34), qui présente en particulier un secteur (34), formant une partie de sphère, destiné à reposer sur la surface de contact (32).

5. Appareil de cuisson selon la revendication 4, **caractérisé en ce que**
le coulisseau (20, 22, 26, 34) est agencé au moins par endroits dans l'élément bloqueur (18) et/ou est entouré au moins par endroits par un ressort hélicoïdal formant le ressort (30), la précontrainte du coulisseau (20, 22, 26, 34) sur la surface de contact (32), avec son axe longitudinal essentiellement perpendiculaire à celle-ci, étant assurée par l'intermédiaire du ressort (30).

6. Appareil de cuisson selon la revendication 4 ou 5, **caractérisé en ce que**
le coulisseau (20, 22, 26, 34) est constitué au moins par endroits d'acier inoxydable, et/ou au moins un secteur, reposant sur la surface de contact (32), du coulisseau (20, 22, 26, 34), en particulier le secteur (34) formant une partie de sphère, comporte de l'argent et du nickel, de préférence sous la forme d'un rivet argent-nickel.

7. Appareil de cuisson selon l'une quelconque des revendications précédentes, **caractérisé en ce que**
la surface de contact (32) est formée par une surface constituée d'un alliage d'argent ou bien d'une surface en argent.

8. Appareil de cuisson selon l'une quelconque des revendications précédentes, **caractérisé en ce que**
l'élément bloqueur (18) comporte une gaine électriquement isolante, de préférence une gaine en céramique (18), qui entoure au moins par endroits au moins l'élément de contact (20, 22, 26, 34), de préférence l'élément de contact (20, 22, 22, 34) et le ressort (30).

9. Appareil de cuisson selon la revendication 8, **caractérisé en ce que**
la gaine (18) présente une surface intérieure (36), s'étendant au moins par secteurs diagonalement par rapport à l'axe longitudinal de la gaine, en particulier en s'évasant de manière conique en direction de la surface de contact (32), pour permettre le mouvement pendulaire de l'élément de contact (20, 22, 26, 34).

10. Appareil de cuisson selon la revendication 9, **caractérisé en ce que**
l'angle entre la surface intérieure (36) de la gaine (18) et l'axe longitudinal de la gaine (18) est compris entre 1° et 3°, et est en particulier d'environ 2°.

11. Appareil de cuisson selon l'une quelconque des revendications précédentes, **caractérisé en ce que**
l'élément chauffant (10) est un élément chauffant plat, de préférence un élément chauffant en couche épaisse.

12. Appareil de cuisson selon l'une quelconque des revendications précédentes, **caractérisé en ce que**
la surface de contact (32) est comprise dans l'élément chauffant (10).

13. Appareil de cuisson selon l'une quelconque des revendications précédentes, **caractérisé en ce que**
l'élément bloqueur (18) peut être fixé, en particulier de manière amovible, sur l'élément chauffant (10).

14. Appareil de cuisson selon la revendication 13, **caractérisé par**
une première plaque (17), de préférence une première plaque en acier inoxydable de l'élément chauffant (10), par l'intermédiaire de laquelle l'élément bloqueur (18) est fixé à l'élément chauffant (10).

15. Appareil de cuisson selon la revendication 14, **caractérisé en ce que**
la première plaque (17) présente un premier évidement (24), en particulier essentiellement circulaire, dans le secteur de la surface de contact (32), pour recevoir la gaine (18), la gaine (18) présentant une saillie, pouvant avoir la forme d'un bord périphérique (26), de préférence au niveau de son côté tourné vers la surface de contact (32), et qui engage par l'arrière la première plaque (17) afin de maintenir la gaine (18) sur celle-ci.

16. Appareil de cuisson selon l'une quelconque des revendications précédentes, **caractérisé en ce que**
l'élément chauffant comporte une seconde plaque, en particulier sous la forme d'une plaque en acier inoxydable, une couche constituée d'un diélectrique, en particulier en céramique, une couche de résistance (12), une couche de verre (14), une couche thermiquement et/ou électriquement isolante, de préférence sous la forme d'une plaque de mica (16), et/ou la première plaque (17).

17. Appareil de cuisson selon la revendication 16, **caractérisé en ce que**
la couche constituée d'un diélectrique, la couche de résistance (12), la couche de verre (14) et la couche de mica (16) sont fixées entre les première et seconde plaques d'acier inoxydable (17).

18. Appareil de cuisson selon la revendication 16 ou 17, **caractérisé en ce que**
la plaque de mica (16) présente un second évidement (28) pour l'élément de contact (20, 22, 26, 34) et/ou l'élément bloqueur (18).

19. Appareil de cuisson selon l'une quelconque des revendications précédentes, **caractérisé en ce que**
une casserole, avec de préférence une pluralité d'éléments chauffants au niveau d'au moins une paroi extérieure de la casserole, en particulier au niveau d'un fond de la casserole, est incluse.
